# DEMANDE DE BREVET EUROPEEN

(11) **EP 3 244 125 A1**
(43) Date de publication de la demande: **15.11.2017**
(21) Numéro de dépôt: 16169730.5
(22) Date de dépôt: 13.05.2016
(51) Int. Cl.: F21S 8/08, F21S 2/00, F21K 99/00, F21V 23/00, F21S 8/04, F21S 9/02, F21V 33/00, F21Y 111/00, F21W 131/103

(54) **DISPOSITIF D'ÉCLAIRAGE FORMÉ À PARTIR D'ÉLÉMENTS LUMINEUX ET RAMPE D'ÉCLAIRAGE FORMÉE PAR UNE PLURALITÉ DE TELS DISPOSITIFS D'ÉCLAIRAGE**

(71) Demandeur: Bochenek, Stephane, 91330 Yerres (FR)
(72) Inventeur: Bochenek, Stephane, 91330 Yerres (FR)
(74) Mandataire: Chaffraix, Jean

(57) **Abrégé**

Ce dispositif d'éclairage est formé à partir d'éléments lumineux (L1, L2,...L20) disposés sur une plaquette support (PS1, PS2, ;;;). Le ou les plaquettes sont disposées de sorte à fournir un éclairage selon une couverture déterminée.

Les plaquettes comportent un système d'enfichage (C1, C2, C3, P1, P2, P3) pour la connexion desdits éléments lumineux. Le montage d'un tel dispositif faisant appel à une tige filetée 7 permet d'obtenir une maintenance aisée du dispositif de l'invention. Ce dispositif rentre facilement dans la constitution de rampes d'éclairage.

## Description

La présente invention concerne un dispositif d'éclairage formé à partir d'éléments lumineux, d'un circuit d'alimentation pour alimenter lesdits éléments.

La présente invention concerne aussi une rampe d'éclairage formée par une pluralité de tels dispositifs d'éclairage.

De tels dispositifs sont bien connus surtout ceux qui utilisent des diodes LED comme éléments lumineux. Les diodes LED fournissent un éclairage puissant compte tenu de leur puissance électrique consommée. Dans de nombreuses applications, on souhaite un éclairage omnidirectionnel et intense alors que les diodes LED fournissent plutôt des flux lumineux très directionnels.

Le but de l'invention est de fournir une lampe qui profite des qualités de rendement des diodes LED et qui éclaire d'une façon omnidirectionnelle tout en présentant la possibilité d'obtenir une grande intensité lumineuse.

Pour cela, un dispositif du genre mentionné dans le préambule est remarquable en ce que lesdits éléments sont organisés en au moins un ensemble d'au moins un élément lumineux.

Conformément à un aspect de l'invention, le dispositif comporte une pluralité desdits ensembles disposés sur au moins une plaquette support et disposés de sorte à fournir un éclairage selon une couverture déterminée,

Ainsi en augmentant le nombre d'ensemble dirigés vers des directions différentes, on obtient un éclairage omnidirectionnel ou un éclairage présentant une couverture lumineuse donnée et aussi une luminosité pouvant être plus forte.

Une application intéressante de l'invention est celle qui concerne l'éclairage des parkings qui nécessite une facilité de maintenance et aussi d'installation.

Pour la maintenance, l'invention propose un système d'enfichage des plaquettes en vue de faciliter leur remplacement en cas de défaillance. En ce qui concerne la facilité d'installation, le circuit d'alimentation est d'un type régulé pour ajuster la tension d'alimentation des éléments lumineux en palliant ainsi d'éventuelles baisses de tension dues à la longueur du câble d'alimentation destiné à alimenter la rampe. En effet, si on a affaire à une rampe de tels dispositifs, la tension accessible en bout de rampe est bien plus faible qu'en début. Il est à noter que le câble d'alimentation véhiculant de préférence une tension de faible valeur ne nécessite pas de précautions ou d'autorisation pour l'installation d'une telle rampe.

La description suivante accompagnée des dessins ci-annexés, le tout donné à titre d'exemple non limitatif, fera bien comprendre comment l'invention peut être réalisée. Dans les dessins :
- la figure 1 montre en perspective un dispositif d'éclairage conforme à l'invention,
- la figure 2 montre une plaquette pour des ensembles d'éléments lumineux convenant à un dispositif conforme à l'invention,
- la figure 3 montre comment lesdites plaquettes d'ensembles s'enfichent sur des facettes d'illumination placées sur la plaque de soutien du dispositif,
- la figure 4 montre comment le dôme de protection du dispositif est disposé sur la plaque de soutien,
- la figure 5 montre une disposition des éléments d'alimentation dudit dispositif de l'invention,
- la figure 6 montre une rampe de dispositifs d'éclairage conformes à l'invention,
- la figure 7 montre des rampes conformes à l'invention pour l'éclairage d'un parking de véhicules,
- la figure 8 montre un exemple de réalisation d'un dispositif d'éclairage conforme à l'invention,
- la figure 9 montre la transmission d'images impliquant le dispositif montré à la figure 8,
- la figure 10 explicite les connexions du dispositif montré à la figure 8.

Sur ces figures, les éléments communs portent tous les mêmes références sur toutes les figures.

A la figure 1, le dispositif d'éclairage représenté est formé d'une embase 5 de forme circulaire, par exemple. Au centre de cette embase, est fixée l'extrémité d'une tige filetée 7. A une certaine distance de l'embase 5 est fixée une plaque de soutien 10 traversée par cette tige filetée 7. Cette distance est déterminée par un écrou, non représenté, qui bloque le déplacement vertical de cette plaque de soutien 10. Sur cette plaque de soutien 10 sont disposées des facettes d'illumination F1, F2, F3, F4 et F5. Sur ces facettes sont fixées des plaquettes support dont quelques-unes (PS1, PS2, ...) seulement sont référencées sur la figure pour éviter de la surcharger. Sur chacune de ces plaquettes est placé un ensemble E1 d'éléments lumineux L1 ...L20 comme cela est représenté à la figure 2. Le positionnement des facettes et même aussi desdites plaquettes permet de régler la direction et la répartition du rayonnement dans l'espace.

La figure 3 montre que les plaquettes support PS1 sont amovibles en vue de faciliter leur remplacement. Pour cela, des connecteurs C1, C2, C3, ... solidaires des plaquettes PS1 sont prévues sur ces plaquettes et viennent en contact sur des prises P1, P2, P3 respectivement ménagées sur les facettes d'illumination (F1, ...).

Le dispositif d'éclairage comporte un dôme de protection 20 fait en matière transparente telle que le polyméthacrylate de méthyle plus connu sous le nom commercial de « plexiglass ». Ce dôme 20 se présente sous la forme d'une demi-sphère dont la base repose sur la plaque de soutien 10. Pour centrer ce dôme, on a prévu des ergots 25, 26, 27, ...31 comme cela est représenté à la figure 4. Ces ergots sont disposés à la périphérie de la plaque de soutien 10. Un trou 40 au sommet de ce dôme permet de passer la tige filetée.7. Un autre trou 61 visible sur la figure 4 est ménagé dans la plaque de soutien 10 pour le passage d'un câble 63. Un écrou 43 maintient ce dôme 20 contre la plaque de soutien 10.

Un circuit d'alimentation 60 est placé sous les facettes d'illumination F1...F5. Ce circuit est connecté au câble d'alimentation 63 qui passe dans le trou 61. Ce circuit est formé d'un transformateur 65 d'une électronique de commande 67 et d'un système d'accumulateur 69. Le transformateur est d'un type à régulation qui fournit, notamment pour l'éclairage, une tension déterminée pour une gamme de tension qui est appliquée à son entrée. L'accumulateur 69 préserve l'illumination lors d'une coupure de tension et peut ainsi fournir une tension de secours à au moins un élément lumineux.

Le montage du dispositif de l'invention basé sur une tige filetée permet un démontage facile qui, associé à la possibilité de changer facilement les plaquettes support (PS1 etc.) offre une grande facilité pour la maintenance de ce dispositif.

D'une façon avantageuse, les dispositifs de l'invention sont bien adaptés à une configuration en rampe. Grâce à l'invention, il est possible de jouer sur la répartition de lumière en inclinant les différentes facettes F1, F2,...; pour obtenir une répartition ou une couverture de l'illumination désirée de chaque dispositif. En outre, la régulation des tensions apportée par les transformateurs régulés permet d'obtenir des rampes de grande portée sans détérioration de l'intensité lumineuse en bout de ligne. La figure 6 montre la structure d'une telle rampe qui se compose d'une pluralité de dispositifs conformes à l'invention 100, 101,102, 103 qui sont tous reliés à un câble d'alimentation 63.

Un domaine d'application de telle rampe est l'éclairage de parking Ceci est montré à la figure 7. Le parking est composée de deux travées : une première travée pour les véhicules V1, V2, ...,V5 et une deuxième travée pour les véhicules V11, V12, ...,V15. A chacune de ces travées est affectée d'une rampe. Une première rampe est affectée à la première travée et se compose des dispositifs d'éclairage 111, 112, 113, 114 et 115. Ces dispositifs sont alimentés par le câble 63. Une deuxième travée est illuminée par les dispositifs d'éclairage 121, 122, 123, 124 et 125. Ils sont alimentés par l'intermédiaire d'un câble d'alimentation 63'. Il est à noter que comme la tension de telles rampes peut rester à une valeur faible, ces lampes ne présentent pas de danger lors de chocs avec les véhicules en manoeuvre.

Un autre exemple d'application de l'invention est montré à à la figure 8. Dans cet exemple la lampe est fixée au plafond d'un local et on a inséré une caméra vidéo 210 pour la surveillance de ce local. L'objectif de cette caméra affleure le niveau extérieur de la facette F5, comme cela est représenté à la figure 9. Sa disposition est telle qu'elle permet de voir des objets selon un angle α le plus important possible et elle est suffisamment enfoncée pour éviter l'éblouissement apporté par les diodes LED environnantes.

Cette caméra 215 est connectée à un dispositif CPL 217 (dispositif de couplage par courant porteur en ligne) qui permet de transmettre sur une même ligne un courant d'alimentation et des données, donc les images captées par la caméra 215, vers un pôle de surveillance 300 pour être visualisées sur un écran 310. Les images sont accessibles au niveau du pôle de surveillance 300 par un autre dispositif CPL 317 en transitant par le câble 63. La référence 330 indique une source d'alimentation pour au moins une lampe. On peut prévoir, au niveau du pôle de surveillance 300, différents dispositifs CPL 320, 321,.. affectés à différentes caméras faisant partie de différentes lampes.

La figure 10 montre que, tout comme sur la figure 5, les différents éléments y compris le dispositif de couplage 217 sont placés sous les facettes d'illumination F1...F5..

Le dispositif d'éclairage trouve une autre application dans le cadre de l'éclairage d'un local tel que bureau ou salle de réunion. Il est possible dans l'embase 5 de la lampe de fixer un relais WIFI fort utilisé dans ce genre de pièce. Ceci est montré par la référence 350. Ceci permet aux participants réunis dans la salle de travail d'avoir une connexion aisée au réseau WIFI.

## Revendications

1. Dispositif d'éclairage formé à partir d'éléments lumineux (L1, L2,...L20), d'un circuit d'alimentation (60) pour alimenter lesdits éléments **caractérisé en ce que** lesdits éléments sont organisés en au moins un ensemble (E1) d'au moins un élément lumineux placé sur une plaquette support (PSI, PS2, ..)

2. Dispositif d'éclairage selon la revendication 1 **caractérisé en ce que** lesdites plaquettes support (PSI, PS2,...) sont disposées sur des facettes d'illumination (F1, F2, F3...).

3. Dispositif d'éclairage selon la revendication 1 **caractérisé en ce que** lesdites plaquettes support (PSI, PS2, ..) et/ou lesdites facettes d'illuminations (F1, F2, F3..) sont disposées de sorte à fournir un éclairage selon une couverture déterminée

4. Dispositif d'éclairage selon la revendication 1 ou 2 ou 3 **caractérisé en ce que** le circuit d'alimentation (60) comporte un système accumulateur (69) pour fournir une tension de secours à au moins un élément lumineux.

5. Dispositif d'éclairage selon l'une des revendications 1 à 4 **caractérisé en ce qu'**il comporte une plaque de soutien (10) sur laquelle reposent au moins lesdits ensembles.

6. Dispositif d'éclairage selon la revendication 5 **caractérisé en ce que** lesdites plaquettes support comportent un système d'enfichage (C1, C2, C3, P1, P2, P3) pour la connexion desdits éléments lumineux.

7. Dispositif d'éclairage selon l'une des revendications 1 à 6 **caractérisé en ce qu'**il comporte un dôme de protection (20) de préférence transparent recouvrant au moins lesdits ensembles.

8. Dispositif selon l'une des revendications 5 à 7 **caractérisé en ce que** ladite plaque de soutien (10) comporte des ergots de centrage (25 -32) disposés sur son pourtour pour centrer ledit dôme (10).

9. Dispositif d'éclairage selon l'une des revendications 5 à 8, **caractérisé en ce qu'**il est prévu une tige filetée (7) pour supporter au moins ladite plaque de soutien (10) et ledit dôme (20).

10. Dispositif d'éclairage selon une des revendications 1 à 9 **caractérisé en ce que** le circuit d'alimentation (60) comporte un organe de transformation électrique (65) pour fournir une tension d'alimentation à une valeur donnée en fonction d'une tension d'entrée présentant des tensions variables.

11. Dispositif d'éclairage selon une des revendications 1 à 10 **caractérisé en ce qu'**au moins un desdits éléments lumineux sont constitués par au moins une diode de type LED.

12. Dispositif d'éclairage selon une des revendications 1 à 11 **caractérisé en ce qu'**une caméra vidéo (215) est disposée dans la lampe.

13. Dispositif d'éclairage selon la revendication 12 **caractérisé en ce que** les images sont transmises par le biais d'un câble d'alimentation (63) de la lampe par le biais d'un coupleur CPL.(217, 317..).

14. Dispositif d'éclairage selon l'une des revendications 1 à 13 caractérisé en qu'un relais WIFI est disposé au niveau de l'embase de la lampe.

15. Rampe d'éclairage formée par une pluralité desdits dispositifs d'éclairage selon l'une des revendications précédentes alimentés par un câble d'alimentation (63).
